# EUROPÄISCHE PATENTSCHRIFT

(11) **EP 2 990 578 B1**
(45) Veröffentlichungstag und Bekanntmachung des Hinweises auf die Patenterteilung: **22.04.2020**
(21) Anmeldenummer: 15002458.6
(22) Anmeldetag: 19.08.2015
(51) Int. Cl.: E06B 3/263, E06B 3/82, E06B 3/72, E06B 3/70

(54) **BAUTEIL ZUM EINSATZ IN DER BAUTECHNIK UND GEBÄUDETECHNIK**
COMPONENT FOR USE IN CONSTRUCTION TECHNOLOGY AND BUILDING TECHNOLOGY
COMPOSANT DESTINÉ À L'UTILISATION DANS LA TECHNIQUE DE CONSTRUCTION ET LA TECHNIQUE DE BATIMENT

(30) Priorität: 30.08.2014 DE 102014012894
(43) Veröffentlichungstag der Anmeldung: 02.03.2016
(73) Patentinhaber: Sapa Building Systems GmbH, 89077 Ulm (DE)
(72) Erfinder: Berchtold, Gerald, DE 89362 Offingen (DE); Heinrich, Eickhoff, 31535 Neustadt (DE); Walter, Cedric, DE 89287 Bellenberg (DE); Brüderl, Dietmar, D 88451 Dettingen (DE); Weiss, Roland, CH 5444 Künten (CH); Linzmeier, Thomas, D 89358 Kammeltal (DE)
(74) Vertreter: Dziewior, Joachim

(56) Entgegenhaltungen:
- EP-A2- 2 549 049
- DE-U1-202013 000 307

## Beschreibung

Bauteil zum Einsatz in der Bautechnik und Gebäudetechnik Die Erfindung betrifft ein Bauteil zum Einsatz in der Bautechnik und Gebäudetechnik in Form einer Tür, eines Fensters, eines Paneels, eines Fassadenelements oder dergleichen, mit einem inneren und einem äußeren Schalenteil, wobei das äußere Schalenteil schwimmend und im Wesentlichen planparallel zum inneren Schalenteil angeordnet ist und wobei mittels einer Rahmenkonstruktion beide über einen Dämmsteg miteinander verbunden und zwischen sich mit einer Füllung versehen sind.

Derartige Bauteile sind aus der Praxis in unterschiedlichen Ausführungsformen bekannt und auch bereits druckschriftlich beschrieben worden. Da diese Bauteile an ihren beiden Oberflächen in der Regel unterschiedlichen Umgebungstemperaturen bzw.

Witterungsbedingungen ausgesetzt sind, treten aufgrund des unterschiedlichen Maßes an Wärmeausdehnung des inneren bzw. des äußeren Schalenteils Spannungen innerhalb des Bauteils auf, die zu dem sogenannten "Bimetall-Effekt" führen. Die Spannungen solcher Bauteile werden in der Regel auch auf die angrenzenden Bereiche übertragen, die dort ebenfalls unerwünscht sind und unter anderem zu Undichtigkeiten wegen der dann mangelhaften Anlagen von Dichtungen führen können.

Bei beweglichen Bauteilen, also bei Türen und Fenstern, tritt zusätzlich der Nachteil auf, dass aufgrund der Verformungen diese Türen bzw. Fenster sich nicht mehr oder nur schwer schließen lassen.

Um diese Effekte zu beseitigen oder zumindest deutlich zu reduzieren, sind bereits unterschiedliche Vorschläge gemacht worden. Diese sind jedoch oftmals nicht ausreichend wirkungsvoll und führen häufig zu einem erheblichen technischen Aufwand.

EP 2 549 049 A2 beschreibt ein Bauteil nach dem Oberbegriff des Anspruchs 1.

Der Erfindung liegt daher die Aufgabe zugrunde, ein Bauteil der eingangs genannten Art so zu verbessern, dass die aufgrund der unterschiedlichen Temperatureinflüsse an dem inneren und äußeren Schalenteil auftretenden Verformungen und daraus folgenden Spannungen beseitigt werden.

Diese Aufgabe wird nach der Erfindung dadurch gelöst, dass der Dämmsteg mit einer oder mit mehreren Aufnahmekammern für Beschlagteile, insbesondere das Schloss, die Eckwinkel, T-Verbinder und dergleichen versehen ist.

Ein Vorteil besteht darin, dass durch das vorgesehene Gleitprofil eine unterschiedliche Wärmeausdehnung des inneren und äußeren Schalenteils möglich ist, ohne dass hierdurch Spannungen auftreten. Zugleich ist durch die Verwendung des Dämmstegs weiterhin eine ausreichende Wärmedämmung gegeben, wobei die Einstückigkeit des Dämmstegs darüber hinaus die Möglichkeit bietet, die notwendigen Beschlagteile einfach und kostengünstig in dem Bauteil unterzubringen. Durch die erfindungsgemäße Ausgestaltung wird also nicht nur ein einfacher und kostengünstiger Aufbau erreicht, sondern darüber hinaus das Problem der aufgrund des Temperaturgradienten auftretenden Spannungen beseitigt.

In bevorzugter Ausführungsform der Erfindung ist vorgesehen, dass der Dämmsteg fest an dem inneren Schalenteil angeschlossen und das Gleitprofil an dem äußeren Schalenteil angeordnet ist. Da das äußere Schalenteil in der Regel größeren Temperaturschwankungen ausgesetzt ist, kann dieses somit die auftretenden Ausdehnungen einfacher ausgleichen.

Weiter hat es sich im Rahmen der Erfindung als vorteilhaft erwiesen, wenn das Gleitprofil an der Rahmenkonstruktion umfangsseitig umlaufend verläuft und an den Ecken einen Gehrungsstoß aufweist.

Das innere Schalenteil weist im Rahmen der Erfindung bevorzugt ein metallisches Aufbau-Profil auf, das mit Aufnahmen für die anzurollenden Anschlussleisten des Dämmstegs versehen ist. Das innere Schalenteil bildet auf diese Weise gemeinsam mit dem Dämmsteg eine feste Einheit. Hierbei kann das Aufbau-Hohlprofil entweder einstückig mit dem inneren Schalenteil ausgebildet oder aber als getrenntes Teil fest an diesem angeschlossen sein.

Es hat sich ferner als vorteilhaft herausgestellt, wenn das äußere Schalenteil ein Führungsprofil trägt, welches von dem Dämmsteg umgriffen und an diesem längsverschiebbar geführt ist.

Hierzu ist es weiter vorteilhaft, wenn das Führungsprofil an seinen beiden Längsrändern Profilvorsprünge aufweist, die mit seitlichem Spiel in Nuttaschen des Dämmstegs vorstehen.

Um trotz der schwimmenden Lagerung des äußeren Schalenteils eine ausreichende Abdichtung zu erreichen, sieht die Erfindung vor, dass der Dämmsteg auf der dem äußeren Schalenteil zugewandten Seite der Nuttasche gemeinsam mit dem Führungsprofil eine Aufnahmenut für eine gegen das äußere Schalenteil andrückende Dichtungsleiste bildet.

Weiter besteht die Möglichkeit, dass das Führungsprofil unmittelbar an dem äußeren Schalenteil angeschlossen oder auf eine am äußeren Schalenteil befestigte Halteschiene aufgesetzt, insbesondere aufgeklipst ist, wobei die letztere Ausgestaltung eine vereinfachte Montagemöglichkeit bietet.

Als vorteilhaft hat es sich schließlich noch erwiesen, wenn das Führungsprofil und der Dämmsteg über einen Fixierstift miteinander verbunden sind, wobei der Fixierstift bevorzugt auf etwa halber Höhe des Bauteils angeordnet ist. Auf diese Weise werden einseitige Verschiebungen des äußeren Schalenteils gegenüber dem inneren Schalenteil vermieden; die gegenseitige Befestigung etwa in der Mitte des Bauteils sorgt dafür, dass die Längenänderungen des äußeren Schalenteils gegenüber dem inneren Schalenteil am oberen und unteren Ende des Bauteils etwa den gleichen Betrag aufweisen.

Im Folgenden wird die Erfindung an in der Zeichnung dargestellten Ausführungsbeispielen näher erläutert; es zeigen:
- Fig. 1: einen Querschnitt durch das nur teilweise wiedergegebene Bauteil,
- Fig. 2: eine der Figur 1 entsprechende Darstellung, wobei die Füllung über eine Glasleiste gehalten ist,
- Fig. 3: eine nur teilweise dargestellte Alternative des Gleitprofils,
- Fig. 4: eine weitere Ausführungsform in der Fig. 3 entsprechender Darstellung.

Das in der Zeichnung dargestellte Bauteil ist vorgesehen zum Einsatz in der Bautechnik und Gebäudetechnik und kann - wie in den Ausführungsbeispielen gezeigt - in Form einer Tür oder eines Fensters ausgebildet sein; in gleicher Weise möglich ist jedoch auch die Ausbildung als Paneel, als Fassadenelement oder ähnlichem. Das Bauteil weist im Einzelnen ein inneres und ein äußeres Schalenteil 1, 2 auf, wobei das äußere Schalenteil 2 schwimmend und im Wesentlichen planparallel zum inneren Schalenteil 1 angeordnet ist. Beide Schalenteile 1, 2 sind über einen Dämmsteg 3 miteinander verbunden und sind zwischen sich mit einer Füllung 4 versehen. Im Ausführungsbeispiel nach Figur 1 befindet sich die Füllung 4 unmittelbar zwischen dem inneren und äußeren Schalenteil 1, 2; die Figur 2 zeigt eine Alternative, bei der die Füllung 4 auf der Seite des inneren Schalenteils 1 durch eine Glasleiste 5 gehalten ist.

Im Übrigen ist der Dämmsteg 3 nur an einem der beiden Schalenteile 1, 2 fest angeschlossen, während er an dem anderen der beiden Schalenteile 1, 2 über ein Gleitprofil 6 gehalten ist. Der Dämmsteg 3 ist dabei einstückig ausgebildet und mit einer oder mehreren Aufnahmekammern 7 für Beschlagteile 8, insbesondere also das Schloss, die Eckwickel, T-Verbinder und dergleichen versehen.

Der Dämmsteg 3 ist fest an dem inneren Schalenteil 1 angeschlossen, während das Gleitprofil 6 an dem äußeren Schalenteil 2 angeordnet ist. Dadurch kann das äußere Schalenteil 2, das in der Regel stärkeren Temperaturschwankungen ausgesetzt ist als das innere Schalenteil 1, über das Gleitprofil 6 Längenänderungen ohne weiteres ausgleichen, ohne dass es hierdurch zu Spannungen gegenüber dem Dämmsteg 3 bzw. dem inneren Schalenteil 1 kommt.

Das Gleitprofil 6 verläuft umfangsseitig umlaufend. Das innere Schalenteil 1 weist zum Anschluss des Dämmstegs 3 ein bevorzugt metallisches Aufbauprofil 9 auf, das entweder einstückig mit dem inneren Schalenteil 1 ausgebildet sein kann oder - als seperates Teil - fest an diesem angeschlossen ist, beispielsweise durch Verklebung. Dieses Aufbauprofil 9 ist mit Aufnahmen 10 für die Anschlussleisten 11 des Dämmstegs 3 versehen.

Das die Schwimmbewegung des äußeren Schalenteils 2 ermöglichende Gleitprofil 6 umfasst im Wesentlichen ein am äußeren Schalenteil 2 angeschlossenes Führungsprofil 12, welches von dem Dämmsteg 3 umgriffen und an diesem längsverschiebbar geführt ist. Dieses Führungsprofil 12 weist an seinen beiden Längsrändern Profilvorsprünge 13 auf, die mit seitlichem Spiel in Nuttaschen 14 des Dämmstegs 3 vorstehen. Auf diese Weise können nicht nur Längenänderungen in Längsrichtung, sondern auch im gewissen Umfang in Querrichtung ausgeglichen werden.

Weiter bildet der Dämmsteg 3 auf der dem äußeren Schalenteil 2 zugewandten Seite der Nuttasche 14 gemeinsam mit dem Führungsprofil 12 eine Aufnahmenut für eine Dichtungsleiste 15, die gegen das äußere Schalenteil 2 andrückt und somit für eine Abdichtung gegenüber dem Dämmsteg 3 sorgt.

Das Führungsprofil 12 kann - wie in den Figuren 1 und 2 dargestellt - unmittelbar an dem äußeren Schalenteil 2 angeschlossen sein; es besteht jedoch ebenso die in den Figuren 3 und 4 dargestellte Möglichkeit, dass das Führungsprofil 12 auf einer am äußeren Schalenteil 2 befestigten Halteschiene 16 aufgesetzt, insbesondere aufgeklipst ist.

Das Führungsprofil 12 ist vorteilhafter Weise an seinen Enden jeweils auf Gehrung geschnitten.

Schließlich ist in den Ausführungsbeispielen noch ein das Führungsprofil 12 und den Dämmsteg 3 miteinander verbindender Fixierstift 17 vorgesehen, der bevorzugt auf etwa halber Höhe des Bauteils angeordnet ist. Auf diese Weise wird nicht nur für eine zusätzliche Verbindung zwischen dem inneren und dem äußeren Schalenteil 1, 2 gesorgt, sondern auch sichergestellt, dass die Längenänderungen des äußeren Schalenteils 2 sich gleichmäßig zu beiden Hälften des Bauteils, also nach oben und nach unten, auswirken.

## Patentansprüche

1. Bauteil zum Einsatz in der Bautechnik und Gebäudetechnik in Form einer Tür, eines Fensters, eines Paneels, eines Fassadenelements oder dergleichen, mit einem inneren und einem äußeren Schalenteil (1, 2), wobei das äußere Schalenteil (2) schwimmend und im wesentlichen planparallel zum inneren Schalenteil (1) angeordnet ist und wobei mittels einer Rahmenkonstruktion beide über einen Dämmsteg (3) miteinander verbunden und zwischen sich mit einer Füllung (4) versehen sind, wobei der Dämmsteg (3) nur an einem der beiden Schalenteile (1, 2) fest angeschlossen und an dem anderen der beiden Schalenteile (1, 2) über ein Gleitprofil (6) gehalten ist, wobei der Dämmsteg (3) einstückig ausgebildet, **dadurch gekennzeichnet, dass** der Dämmsteg mit einer oder mehreren Aufnahmekammern (7) für Beschlagteile (8), insbesondere das Schloss, die Eckwinkel, T-Verbinder und dergleichen versehen ist.

2. Bauteil nach Anspruch 1, **dadurch gekennzeichnet, dass** der Dämmsteg (3) fest an dem inneren Schalenteil (1) angeschlossen und das Gleitprofil (6) an dem äußeren Schalenteil (2) angeordnet ist.

3. Bauteil nach Anspruch 1 oder 2, **dadurch gekennzeichnet, dass** das Gleitprofil (6) umfangsseitig umlaufend verläuft.

4. Bauteil nach Anspruch 2 oder 3, **dadurch gekennzeichnet, dass** das innere Schalenteil (1) ein bevorzugt metallisches Aufbauprofil (9) aufweist, das mit Aufnahmen (10) für die anzurollenden Anschlußleisten (11) des Dämmstegs (3) versehen ist.

5. Bauteil nach Anspruch 4, **dadurch gekennzeichnet, dass** das Aufbauprofil (9) einstückig mit dem inneren Schalenteil (1) ausgebildet oder fest an diesem angeschlossen ist.

6. Bauteil nach den Ansprüchen 2 bis 5, **dadurch gekennzeichnet, dass** das äußere Schalenteil (2) ein Führungsprofil (12) trägt, welches von dem Dämmsteg (3) umgriffen und an diesem längsverschiebbar geführt ist.

7. Bauteil nach Anspruch 6, **dadurch gekennzeichnet, dass** das Führungsprofil (12) an seinen beiden Längsrändern Profilvorsprünge (13) aufweist, die mit seitlichem Spiel in Nuttaschen (14) des Dämmstegs (3) vorstehen.

8. Bauteil nach Anspruch 6 oder 7, **dadurch gekennzeichnet, dass** das Führungsprofil (12) an seinen Enden jeweils einen Gehrungsschnitt aufweist.

9. Bauteil nach Anspruch 7 oder 8, **dadurch gekennzeichnet, dass** der Dämmsteg (3) auf der dem äußeren Schalenteil (2) zugewandten Seite der Nuttasche gemeinsam mit dem Führungsprofil (12) eine Aufnahmenut für eine gegen das äußere Schalenteil (2) andrückende Dichtungsleiste (15) bildet.

10. Bauteil nach den Ansprüchen 6 bis 9, **dadurch gekennzeichnet, dass** das Führungsprofil (12) unmittelbar an dem äußeren Schalenteil (2) angeschlossen oder auf eine am äußeren Schalenteil (2) befestigte Halteschiene (16) aufgesetzt, insbesondere aufgeklipst ist.

11. Bauteil nach den Ansprüchen 6 bis 10, **dadurch gekennzeichnet, dass** das Führungsprofil (12) und der Dämmsteg (3) über einen Fixierstift (17) miteinander verbunden sind, wobei der Fixierstift (17) bevorzugt auf etwa halber Höhe des Bauteils angeordnet ist.

## Claims

1. A component for use in construction and building technology in the form of a door, a window, a panel, a facade element or the like, comprising an inner and an outer shell portion (1, 2), wherein the outer shell portion (2) is arranged floatingly and substantially in plane-parallel relationship with the inner shell portion (1) and wherein both are connected together by means of a frame structure by way of an insulating web (3) and are provided between them with a filling (4), wherein the insulating web (3) is fixedly connected only to one of the two shell portions (1, 2) and is held to the other of the two shell portions (1, 2) by way of a sliding profile (6), wherein the insulating web (3) is of a one-piece configuration, **characterised in that** the insulating web is provided with one or more receiving chambers (7) for fitments (8), in particular the lock, the corner bracket, T-connectors and the like.

2. A component according to claim 1 **characterised in that** the insulating web (3) is fixedly connected to the inner shell portion (1) and the sliding profile (6) is arranged at the outer shell portion (2).

3. A component according to claim 1 or claim 2 **characterised in that** the sliding profile (6) extends circumferentially at the periphery.

4. A component according to claim 2 or claim 3 **characterised in that** the inner shell portion (1) has a preferably metallic mounting profile (9) provided with receiving means (16) for the connecting strips (11) that are to be rolled up of the insulating web (3).

5. A component according to claim 4 **characterised in that** the mounting profile (9) is in one piece with the inner shell portion (1) or is fixedly connected thereto.

6. A component according to claims 2 to 5 **characterised in that** the outer shell portion (2) carries a guide profile (12) which is embraced by the insulating web (3) and is longitudinally displaceably guided at same.

7. A component according to claim 6 **characterised in that** at its two longitudinal edges the guide profile (12) has profile projections (13) which project into groove pockets (14) in the insulating web (3) with lateral play.

8. A component according to claim 6 or claim 7 **characterised in that** the guide profile (12) has a respective mitre cut at its ends.

9. A component according to claim 7 or claim 8 **characterised in that** on the side of the groove pocket that is towards the outer shell portion (2) the insulating web (3) together with the guide profile (12) forms a receiving groove for a sealing strip (15) which presses against the outer shell portion (2).

10. A component according to claims 6 to 9 **characterised in that** the guide profile (12) is connected directly to the outer shell portion (2) or is fitted, in particular clipped, on to a holding rail (16) fixed to the outer shell portion (2).

11. A component according to claims 6 to 10 **characterised in that** the guide profile (12) and the insulating web (3) are connected together by a fixing pin (17), wherein the fixing pin (17) is preferably arranged at approximately half the height of the component.

## Revendications

1. Composant destiné à une utilisation dans la technique du bâtiment et la technique de construction sous la forme d'une porte, d'une fenêtre, d'un panneau, d'un élément de façade ou similaire, comprenant une partie de coque intérieure et extérieure (1, 2), dans lequel la partie de coque extérieure (2) est disposée flottante et sensiblement parallèlement à la partie de coque intérieure (1) et dans lequel au moyen d'une construction en châssis les deux sont reliées l'une à l'autre par le biais d'une traverse d'isolation (3) et sont munies d'un remplissage (4) entre elles, dans lequel la traverse d'isolation (3) n'est raccordée de manière solidaire qu'à une des deux parties de coque (1, 2) et est maintenue à l'autre des deux parties de coque (1, 2) par le biais d'un profilé coulissant (6), la traverse d'isolation (3) étant réalisée d'un seul tenant, **caractérisé en ce que** la traverse d'isolation est munie d'une ou de plusieurs chambres de réception (7) pour des parties de ferrure (8), en particulier la serrure, la cornière d'angle, des raccords en T et similaires.

2. Composant selon la revendication 1, **caractérisé en ce que** la traverse d'isolation (3) est raccordée de manière solidaire à la partie de coque intérieure (1) et le profilé coulissant (6) est disposé sur la partie de coque extérieure (2).

3. Composant selon la revendication 1 ou 2, **caractérisé en ce que** le profilé coulissant (6) s'étend sur toute la périphérie.

4. Composant selon la revendication 2 ou 3, **caractérisé en ce que** la partie de coque intérieure (1) présente un profilé de montage (9) de préférence métallique, qui est muni de logements (10) pour les barrettes de raccordement (11) de la traverse d'isolation (3) à faire glisser.

5. Composant selon la revendication 4, **caractérisé en ce que** le profilé de montage (9) est réalisé d'un seul tenant avec la partie de coque intérieure (1) ou est raccordé de manière solidaire à celle-ci.

6. Composant selon les revendications 2 à 5, **caractérisé en ce que** la partie de coque extérieure (2) porte un profilé de guidage (12) qui est entouré par la traverse d'isolation (3) et est guidé de manière mobile dans le sens de la longueur de celle-ci.

7. Composant selon la revendication 6, **caractérisé en ce que** le profilé de guidage (12) présente sur ses deux bords longitudinaux des saillies de profilé (13) qui font saillie avec un jeu latéral dans des poches rainurées (14) de la traverse d'isolation (3).

8. Composant selon la revendication 6 ou 7, **caractérisé en ce que** le profilé de guidage (12) présente à chacune de ses extrémités une coupe d'onglet.

9. Composant selon la revendication 7 ou 8, **caractérisé en ce que** la traverse d'isolation (3) forme, sur le côté de la poche rainurée en regard de la partie de coque extérieure (2) conjointement avec le profilé de guidage (12), une rainure de réception pour une baguette d'étanchéité (15) s'appuyant contre la partie de coque extérieure (2).

10. Composant selon les revendications 6 à 9, **caractérisé en ce que** le profilé de guidage (12) est directement raccordé sur la partie de coque extérieure (2) ou peut être appliqué, en particulier clipsé, sur un rail de retenue (16) fixé à la partie de coque extérieure (2).

11. Composant selon les revendications 6 à 10, **caractérisé en ce que** le profilé de guidage (12) et la traverse d'isolation (3) sont reliés l'un à l'autre par le biais d'une tige de fixation (17), dans lequel la tige de fixation (17) est de préférence disposée à peu près à mi-hauteur du composant.
